# EUROPÄISCHE PATENTANMELDUNG

(11) **EP 0 527 698 A1**
(43) Veröffentlichungstag der Anmeldung: **17.02.1993**
(21) Anmeldenummer: 92810518.8
(22) Anmeldetag: 07.07.1992
(51) Int. Cl.: B66C 1/42, B66C 1/66, B66C 1/48

(54) **Einrichtung zum Transportieren und Lagern von schweren zylindrischen Gegenständen**

(30) Priorität: 12.08.1991 DE 4126573
(71) Anmelder: LBL LAGER- UND BETRIEBSTECHNIK GMBH, D-68519 Viernheim (DE)
(72) Erfinder: Mahrdt, Fritz, W-6832 Hockenheim (DE); Kühner, Daniel, W-6730 Neustadt 14 (DE)
(74) Vertreter: Rottmann, Maximilian R.

(57) **Zusammenfassung**

Die Erfindung betrifft eine Einrichtung zum Transportieren und Lagern von schweren zylindrischen Gegenständen, wie Rollen, Spulen, Wickeln oder dgl., insbesondere aus Metall. Jeder zu transportierende und zu lagernde Gegenstand (8) wird in einem zur Aufnahme des Gegenstands eingerichteten Halter (1) mit Hilfe ein und derselben Hebeeinrichtung (24), die mit einem drehbaren Aufnahmeorgan (25) ausgerüstet ist, untergebracht und samt Halter (1) transportiert und gelagert. Jeder Halter (1) ist zur Aufnahme eines zylindrischen Gegenstands (8) eingerichtet, neben- und übereinander stapelbar ausgebildet und mit Aufhängeorganen (9) versehen, die mit Hilfe von Bolzenpaaren (10) ergriffen werden können. Die Bolzenpaare (10) sind an je einer Halteplatte (11) angeordnet, die auch mit je einer Stützfläche (16) ausgerüstet sind, welche beiderends des Gegenstandes (8) in die zentrale Ausnehmung (18) derselben einzugreifen bestimmt sind.

## Beschreibung

Die vorliegende Erfindung bezieht sich auf eine Einrichtung zum Transportieren und Lagern von schweren zylindrischen Gegenständen, wie Rollen, Spulen, Wickeln oder dgl., insbesondere aus Metall, nach dem Oberbegriff des Patentanspruchs 1.

Sowohl das Transportieren als auch die Lagerung von schweren zylindrischen Gegenständen, wie z.B. Metall- oder Papierrollen, ist mit grossen Schwierigkeiten verbunden. Gewöhnlich werden zum Transport mit Greifarmen versehene Lauf- und Drehkrane verwendet, welche die zu transportierenden Rollen an ihrer Oberfläche zu ergreifen bestimmt sind. Dies führt oft zu Beschädigungen der Oberfläche, so dass die äusserste Schicht der Rolle unbrauchbar wird und entfernt werden muss.

Ferner entstehen bei der Lagerung von solchen zylindrischen Rollen ebenfalls Probleme. Die direkte Stapelung von Rollen kann nur pyramidenförmig erfolgen, was keine gute Raumausnützung erlaubt. Die Umlagerung von solchen pyramidenförmig gestapelten Rollen ist ebenfalls mit Schwierigkeiten verbunden, ist äusserst arbeitsintensiv und führt oft zu Beschädigung derselben.

Um diese Nachtteile zu vermeiden, wurde bereits vorgeschlagen, die zu transportierenden Rollen in je einem Halter unterzubringen und samt Halter zu transportieren. Diese Halter sind neben- und übereinander stapelbar, und zwar mit Hilfe von Gabelstaplern. Das Einbringen und Herausholen der Rollen in die bzw. aus den Haltern erfolgt dagegen mit kranartigen Hebeeinrichtungen, welche Greiforgane zum Erfassen der Rollen aufweisen. Dabei ensteht aber wiederum die Gefahr einer Beschädigung der Oberfläche derselben.

Eine solche Arbeitsweise ist jedoch kompliziert und arbeitsintensiv. Zum Erfassen und Hochheben der zylindrischen Gegenstände ist ein Lauf- und Drehkran notwendig, während zum Transport und zum Lagern der beladenen Halter Gabelstapler eingesetzt werden. Die Verwendung von Gabelstaplern ist jedoch zeitraubend und die Einsatzmöglichkeiten sind beschränkt. Die zu Verfügung stehende Raumhöhe kann nicht ausgenützt werden, und insbesondere die Umlagerung der gestapelten Rollen ist oft mit Schwierigkeiten verbunden.

Es ist die Aufgabe der Erfindung, eine Einrichtung vorzuschlagen, mittels welcher das Transportieren und Lagern von schweren zylindrischen Gegenständen besonders einfach erfolgen kann, indem ein einziges Arbeitsgerät sowohl zum Unterbringen der zu transportierenden und lagernden Rollen in Haltern als auch zum Transportieren und Stapeln der beladenen Halter verwendet wird. Es wird somit ermöglicht, dass ein und dieselbe Bedienungsperson sowohl schwere zylindrische Gegenstände in Haltern unterzubringen im Stande ist, als auch die Lagerung der beladenen Halter durchführen kann.

Die zur Lösung der Aufgabe dienende Einrichtung weist die in Anspruch 1 aufgeführten Merkmale auf.

In der vorgeschlagenen Weise wird ermöglicht, sowohl das Beladen und Entladen der Halter als auch den Transport und die Lagerung der beladenen Halter mit ein und derselben Hebeeinrichtung durchzuführen, wobei in den meisten Fällen nur eine einzige Bedienungsperson, und zwar ein Kranführer, benötigt wird.

Weitere alternive Merkmale gehen aus den Unteransprüchen hervor.

Auf beiliegender Zeichnung ist ein Ausführungsbeispiel eines mit einer schweren Rolle beladenen Halters mit teilweise gezeigter Hebeeinrichtung in schaubildlicher Darstellung gezeigt.

Die vorgeschlagene Einrichtung eignet sich zum Transportieren und Lagern von schweren zylindrischen Gegenständen wie Rollen, Spulen, Wickeln oder dgl., insbesondere aber nicht ausschliesslich aus Metall, wie z.B. Blechrollen. Die Einrichtung eignet sich aber ebensogut zum Lagern und Transportieren von grossen Papierrollen, welche z.B. in Druckereien, insbesondere bei der Zeitungsherstellung, verwendet werden.

Die Lagerung von solchen Rollen erfolgte bisher meistens pyramidenförmig, was die Handhabung der Rollen sehr erschwerte und den zu Verfügung stehende Lagerraum in der Höhe bzw. im Gesamtvolumen nur zu einem Bruchteil auszunutzen gestattete.

Die Verwendung von Mulden oder trogförmig ausgebildeten Haltern zur Aufnahme je einer Rolle ermöglichte zwar die stapelweise Anordnung derselben über- und nebeneinander, konnte aber aus den in der Einleitung aufgeführten Gründen nicht rationell eingesetzt werden.

Die gemäss der Erfindung vorgeschlagene Einrichtung weist einen als Gitterkonstruktion konzipierten Halter 1 auf. Für den Bodenteil sind zwei Längsstreben 2 und zwei Querstreben 3 vorhanden, während die Seitenteile durch vier vertikale Profileisen 4 gebildet sind. Diese sind an den vier Ecken des Bodenteils vertikal nach oben gerichtet angebracht. Verbindungslatten 5 und Verstärkungen 6 verbinden die auf der gleichen Längsseite angeordneten Profileisen 4. Schräg verlaufende Streben 7 dienen zur Begrenzung des Transportraums und stützen die schwere Papier- oder Metallrolle 8 ab.

Die Verbindungslatten 5 sind mit je zwei hakenförmigen Aufhängeplatten 9 versehen, mit welchen zwei abstehende Bolzen 10 zusammenwirken, die paarweise auf je einer Halteplatte 11 eines an einer Hebeeinrichtung 24 befestigten Aufnahmeorgans 25 mittels vertikalen Haltearmen 13 angeordnet sind. Die Halteplatten 11 weisen ferner an beiden Seiten der Haltearme 13 sich gegen die Bolzen 10 erstreckende und über diesen angeordneten Keilflächen 10a auf, welche das Einbringen der Bolzen 10 in die hakenförmigen Aufhängeplatten 9 erleichtern.

Das Aufnahmeorgan 25 ist ferner mit einem sich in der Querrichtung erstreckenden, ein- und ausfahrbaren Querträger 14 versehen, welcher an seinen beiden Enden die nach abwärts gerichteten Haltearme 13 trägt. Der gegenseitige Abstand dieser Haltearme 13 ist einstellbar, so dass das Ergreifen der hakenförmigen Aufhängeplatten 9 und das Einbringen der Bolzen 10 durch den geübten Kranführer ohne zusätzliche Hilfe möglich ist. Die Halteplatten 11 sind mittels Verstärkungselementen 12 an den Haltearmen 13 befestigt.

Ferner kann die beschriebene Einrichtung auch zum Einbringen einer Rolle 8 in den Halter 1 bzw. zum Wegtragen der Rolle 8 aus dem Halter verwendet werden. Zu diesem Zweck ist am Ende eines jeden der Haltearme 13 ein Greifer 15 vorgesehen, welcher mit einer bombierten Tragfläche 16 ausgerüstet ist. Es ist ferner zu erwähnen, dass der Querträger 14 in den Pfeilrichtungen 17 drehbar angeordnet ist. In der um 90° verdrehten Lage können die Greifer 15 in die zentrale Ausnehmung 18 der Rolle 8 eingreifen, so dass dieselbe mit Hilfe der Greifer 15 erfasst und mittels der Hebeeinrichtung 24 aus dem Halter 1 entfernt werden kann. Falls dies notwendig ist, kann durch die Ausnehmung 18 ein Dorn gesteckt werden, welcher dann ebenfalls mit Hilfe der Greifer 15 erfasst werden kann.

In der beschriebenen Weise werden mit Hilfe der Hebeeinrichtung 24 mit einem drehbaren Aufnahmeorgan 25 Rollen 8 z.B. von einem Lastwagen entnommen und einzeln in bereitstehende Halter 1 abgesetzt, welche Halter dann, nach einer Drehung des Aufnahmeorgans 25 um 90°, mit Hilfe der Bolzen 10 des Greifers 15 erfasst und in ein Lager gebracht werden. Dort erfolgt die Stapelung der beladenen Halter 1 neben- und übereinander. Es ergibt sich also ein preisgünstiges und robustes Lager- und Transportsystem, welches keine störanfälligen Teile besitzt, ohne kostspielige Unterhaltsarbeiten immer einsatzbereit ist, und mit ein und demselben Handhabungsgerät bedient werden kann.

## Patentansprüche

1. Einrichtung zum Transportieren und Lagern von schweren zylindrischen Gegenständen (8) mit zentraler Ausnehmung (18) wie Rollen, Spulen, Wickeln od.dgl., insbesondere aus Metall, welche Gegenstände (8) einzeln und in horizontaler Stellung in einem Halter(1) unterzubringen, samt Halter zu transportieren und neben- und übereinander gestapelt zu lagern sind, wobei zum Einbringen und Herausholen der zylindrischen Gegenstände (8) in die bzw. aus den Haltern (1) sowie zum Transport der beladenen oder unbeladenen Halter eine kranartige Hebeeinrichtung (25) vorhanden ist, dadurch gekennzeichnet, dass die Hebeeinrichtung (25) ein Aufnahmeorgan (25) aufweist, welches zwei einander gegenüberliegende, in ihrem gegenseitigen Abstand veränderbare Haltearme (13) besitzt, wobei jeder Haltearm sowohl mit zwei seitlich abstehenden Bolzenpaaren (10) ausgerüstet ist, die zum Ergreifen des Halters (1) geeignet sind, als auch je eine Stützfläche (16) zum Ergreifen des im Halter (1) geladenen zylindrischen Gegenstandes (8) besitzt.

2. Einrichtung nach Anspruch 1, dadurch gekennzeichnet, dass das Aufnahmeorgan (25) samt Haltearmen (13) drehbar an der Hebeeinrichtung (25) aufgehängt ist und zwei Arbeitsstellungen aufweist, wobei in der einen Stellung die Bolzen (10) mit hakenförmigen Aufhängeplatten (9) des Halters (1) in Eingriff zu bringen sind, und wobei in der anderen Stellung die Stützflächen (16) an beiden Enden der zentralen Ausnehmung (18) des zylindrischen Gegenstandes (8) in den Randbereichen der Ausnehmung Aufnahme finden.

3. Einrichtung nach den Ansprüchen 1 und 2, dadurch gekennzeichnet, dass jeder Haltearm (13) mit einer Halteplatte (11) ausgerüstet ist, auf welcher je ein Paar Bolzen (10), senkrecht zur Plattenebene ausgerichtet, befestigt ist.

4. Einrichtung nach den Ansprüchen 1 - 3, dadurch gekennzeichnet, dass die Halteplatten (11) an beiden Seiten der Haltearme (13) sich gegen die Bolzen (10) erstreckende und über diesen angeordnete Keilflächen (10a) aufweisen, um das Einbringen der Bolzen (10) in die hakenförmigen Aufhängeplatten (9) des Halters (1) zu erleichtern.

5. Einrichtung nach den Ansprüchen 1 -4, dadurch gekennzeichnet, dass die beiden sich vertikal erstreckenden Haltearme (13) einzeln an den Enden eines Querträgers (15) angeordnet sind, welcher, zur Änderung des Abstandes der beiden Haltearme (13) voneinander, ein- und ausfahrbar im Aufnahmeorgan (25) gelagert ist.

6. Einrichtung nach den Ansprüchen 1 - 5, dadurch gekennzeichnet, dass die beiden Haltearme (13) je einen Greifer (15) mit bombierter Stützfläche (16) aufweisen, welche Greifer, - zum Ergreifen und zum Transport des zylindrischen Gegenstandes (8) -, in die Randgebiete der zentralen Ausnehmung (18) an beiden Enden derselben eingeführt zu werden bestimmt sind.
